# DEMANDE DE BREVET EUROPEEN

(11) **EP 4 576 451 A1**
(43) Date de publication de la demande: **25.06.2025**
(21) Numéro de dépôt: 24222474.9
(22) Date de dépôt: 20.12.2024
(51) Int. Cl.: H01R 27/00, H01R 24/20, H04R 1/02

(54) **CONNECTEUR MAXIMISANT LE VOLUME TECHNIQUE DISPONIBLE**

(30) Priorité: 22.12.2023 FR 2315189
(71) Demandeur: SAGEMCOM BROADBAND SAS, 92270 Bois-Colombes (FR)
(72) Inventeur: SUSINI, Dominique, 92270 BOIS-COLOMBES (FR); STANGALINI, Jérémy, 92270 BOIS-COLOMBES (FR); NEDELCU, Radu, 92270 BOIS-COLOMBES (FR)
(74) Mandataire: Cabinet Boettcher

(57) **Abrégé**

Equipement (1) comportant un boîtier externe (4) comprenant deux premières faces adjacentes (9, 10), et un connecteur (15) positionné au moins partiellement à l'intérieur du boîtier externe, le connecteur étant agencé pour être connecté à un connecteur complémentaire (22) par translation du connecteur complémentaire par rapport au connecteur (15) selon un axe de connexion (X1) compris dans un premier plan bissecteur (Ps1) de premiers plans (P1, P2) dans lesquels s'étendent les deux premières faces.

## Description

L'invention concerne le domaine des équipements munis d'au moins un connecteur.

### ARRIERE PLAN DE L'INVENTION

On connaît des enceintes acoustiques, et notamment des enceintes connectées et/ou portables, qui sont alimentées par un câble d'alimentation muni à son extrémité libre d'un connecteur dit « droit » ou « coudé » (c'est-à-dire orienté à 90°) .

Généralement, ces enceintes sont prévues pour fonctionner en étant positionnées selon une position bien particulière, de manière à éviter de tordre le câble d'alimentation ou d'exercer des contraintes sur le connecteur risquant de l'endommager.

Ainsi, lorsque le câble d'alimentation de l'enceinte est connecté au niveau de la face arrière de l'enceinte, l'enceinte doit être installée de sorte que sa face inférieure soit posée sur une surface plane horizontale (surface d'un meuble par exemple). Avec les types de connecteur qui viennent d'être évoqués, il est impossible d'installer cette enceinte dans une position telle que sa face arrière soit positionnée contre une surface plane verticale (surface d'un mur par exemple).

Il existe des enceintes qui peuvent être installées dans plusieurs positions, et notamment sur une surface plane horizontale et contre une surface plane verticale. L'enceinte comporte alors dans son boîtier un chemin de guidage du câble d'alimentation, dans lequel on positionne le câble pour éviter de l'endommager.

Le chemin de guidage empiète alors sur le volume technique disponible à l'intérieur de l'enceinte, ce qui nécessite soit d'augmenter l'encombrement total de l'enceinte pour conserver le même volume technique, soit de réduire le volume technique.

Cependant, actuellement, les fabricants d'enceintes tentent au contraire de miniaturiser les enceintes au maximum, de sorte que l'augmentation de l'encombrement de l'enceinte n'est pas souhaitée. La réduction du volume technique n'est pas souhaitée non plus, car cela pourrait nuire au bon fonctionnement de l'enceinte et entraîner une baisse de qualité du rendu sonore.

Une autre solution existante pour accommoder plusieurs positions consiste à brancher un adaptateur sur le connecteur d'alimentation afin de changer l'orientation du câble.

A cet effet, il existe des adaptateurs à angle variable ou à angle fixe. Toutefois, ces adaptateurs constituent des pièces additionnelles qui sont à l'origine de vibrations et de bruits parasites lors du fonctionnement de l'enceinte.

### OBJET DE L'INVENTION

L'invention a pour objet une solution permettant de positionner un équipement dans plusieurs positions :
- sans endommager le câble ni le connecteur du câble connecté à cet équipement ;
- sans réduire le volume technique disponible à l'intérieur de l'équipement ;
- sans générer de perturbations (telles que des vibrations ou des bruits parasites).

### RESUME DE L'INVENTION

En vue de la réalisation de ce but, on propose un équipement comportant un boîtier externe comprenant deux premières faces adjacentes, et un connecteur positionné au moins partiellement à l'intérieur du boîtier externe, le connecteur étant agencé pour être connecté à un connecteur complémentaire par translation du connecteur complémentaire par rapport au connecteur selon un axe de connexion compris dans un premier plan bissecteur de premiers plans dans lesquels s'étendent les deux premières faces.

La configuration des premières faces et du connecteur de l'équipement permet de connecter le connecteur complémentaire soit dans une première position, soit dans une deuxième position symétrique de la première position par rapport au premier plan bissecteur. Le câble auquel est connecté le connecteur complémentaire peut donc s'étendre soit parallèlement à l'une des deux premières faces, soit parallèlement à l'autre des deux premières faces. On peut ainsi, sans endommager le câble ni les connecteurs, positionner l'équipement de sorte que l'une des deux premières faces repose sur une surface plane horizontale, ou bien de sorte que l'autre des deux premières faces soit positionnée contre une surface plane verticale.

On propose de plus un équipement tel que précédemment décrit, le connecteur étant positionné dans un coin du boîtier externe où se rejoignent les deux premières faces, le boîtier externe comprenant au niveau dudit coin une cavité d'accueil qui s'étend dans chacune desdites premières faces pour définir deux positions de connexion, pour le connecteur complémentaire, qui sont symétriques l'une par rapport à l'autre par rapport au premier plan bissecteur.

On propose de plus un équipement tel que précédemment décrit, dans lequel les deux premières faces sont perpendiculaires l'une par rapport à l'autre.

On propose de plus un équipement tel que précédemment décrit, comprenant de plus une carte électronique comprenant un circuit imprimé sur lequel est monté le connecteur, le circuit imprimé s'étendant dans un plan perpendiculaire à l'axe de connexion.

On propose de plus un équipement tel que précédemment décrit, dans lequel les premières faces du boîtier externe sont des faces d'appui de l'équipement qui est ainsi agencé pour fonctionner de manière nominale lorsqu'il est installé de sorte que soit l'une des premières faces repose sur une surface plane horizontale, soit l'autre des premières faces est positionnée contre une surface plane verticale.

On propose de plus un équipement tel que précédemment décrit, le connecteur étant un connecteur d'alimentation électrique de l'équipement.

On propose de plus un équipement tel que précédemment décrit, comportant de plus un boîtier interne, positionné à l'intérieur du boîtier externe, le connecteur étant fixé au boîtier interne.

On propose de plus un équipement tel que précédemment décrit, l'équipement étant une enceinte acoustique.

On propose de plus un équipement tel que précédemment décrit, dans lequel le boîtier interne est un caisson acoustique de l'enceinte acoustique et le boîtier externe est une coque de l'enceinte acoustique.

On propose de plus un connecteur complémentaire, agencé pour être connecté au connecteur de l'équipement tel que précédemment décrit, le connecteur complémentaire comportant un corps comprenant deux deuxièmes faces, l'axe de connexion étant compris dans un deuxième plan bissecteur de deuxièmes plans dans lesquels s'étendent les deux deuxièmes faces.

On propose de plus un connecteur complémentaire tel que précédemment décrit, dans lequel, lorsque le connecteur complémentaire est connecté au connecteur, chaque deuxième face s'étend parallèlement à l'une des deux premières faces du boîtier externe de l'équipement.

On propose de plus un connecteur complémentaire tel que précédemment décrit, agencé pour être connecté au connecteur de l'équipement tel que précédemment décrit, le connecteur complémentaire étant agencé pour être monté à une extrémité d'un câble qui s'étend depuis l'une des deux deuxièmes faces du corps de sorte que, lorsque le connecteur complémentaire est connecté au connecteur et se trouve dans l'une des positions de connexion, le câble s'étend parallèlement à l'une des premières faces à proximité du connecteur complémentaire et, lorsque le connecteur complémentaire est connecté au connecteur et se trouve dans l'autre des positions de connexion, le câble s'étend parallèlement à l'autre des premières faces à proximité du connecteur complémentaire.

On propose de plus un connecteur complémentaire tel que précédemment décrit, agencé pour être connecté au connecteur de l'équipement tel que précédemment décrit, le connecteur complémentaire étant agencé pour être monté à une extrémité libre d'un câble d'alimentation électrique.

On propose de plus un câble comprenant un connecteur complémentaire tel que précédemment décrit, qui est monté à une extrémité du câble.

On propose de plus un système comprenant un équipement tel que précédemment décrit, et un connecteur complémentaire tel que précédemment décrit, agencés de sorte que, lorsque le connecteur complémentaire est connecté au connecteur, chaque deuxième face du corps du connecteur complémentaire est positionnée de manière à affleurer sensiblement l'une des premières faces du boîtier externe de l'équipement.

L'invention sera mieux comprise à la lumière de la description qui suit d'un mode de mise en oeuvre particulier non limitatif de l'invention.

### BREVE DESCRIPTION DES DESSINS

Il sera fait référence aux dessins annexés parmi lesquels :
[Fig. 1] la figure 1 représente une vue en perspective du caisson de l'enceinte, ainsi que du châssis et du couvercle de la coque externe, ces éléments n'étant pas assemblés ;
[Fig. 2] la figure 2 représente une vue de l'arrière et de dessous, en perspective, de l'enceinte ;
[Fig. 3] la figure 3 représente une vue de dessous, en perspective, du caisson ;
[Fig. 4] la figure 4 représente une vue en coupe, selon un plan perpendiculaire à la face arrière et à la face inférieure de l'enceinte, du connecteur femelle de l'enceinte et du connecteur mâle du câble, alors que le connecteur mâle n'est pas connecté au connecteur femelle ;
[Fig. 5] la figure 5 représente une vue en perspective du câble, de la carte électronique d'alimentation, et de divers composants de l'enceinte ;
[Fig. 6] la figure 6 représente une vue en coupe du caisson, du connecteur femelle et de la carte électronique sur laquelle il est monté ;
[Fig. 7] la figure 7 représente une vue en perspective, depuis l'intérieur du caisson, de la carte électronique sur laquelle est monté le connecteur femelle ;
[Fig. 8] la figure 8 représente une vue similaire à celle de la figure 4, alors que le connecteur mâle est connecté au connecteur femelle et se trouve dans la première position de connexion ;
[Fig. 9] la figure 9 représente une vue similaire à celle de la figure 4, alors que le connecteur mâle est connecté au connecteur femelle et se trouve dans la deuxième position de connexion ;
[Fig. 10] la figure 10 représente une vue similaire à celle de la figure 8, l'enceinte étant posée sur une surface plane horizontale ;
[Fig. 11] la figure 11 représente une vue similaire à celle de la figure 9, l'enceinte étant positionnée contre une surface plane verticale.

### DESCRIPTION DETAILLEE DE L'INVENTION

En référence aux figures 1 et 2, une enceinte acoustique 1 comprend un caisson acoustique 2 et deux haut-parleurs 3 intégrés dans deux chambres acoustiques distinctes formées à l'intérieur du caisson 2.

L'un des haut-parleurs 3 est fixé à la face supérieure du caisson 2. La membrane dudit haut-parleur 3 s'étend donc au niveau de la face supérieure du caisson 2, qui présente une ouverture au travers de laquelle la membrane est en communication acoustique avec l'extérieur du caisson 2.

L'autre haut-parleur 3 est fixé à la face avant du caisson 2. La membrane du haut-parleur 3 s'étend donc au niveau de la face avant du caisson 2, qui présente une ouverture au travers de laquelle la membrane est en communication acoustique avec l'extérieur du caisson 2.

L'enceinte 1 comprend aussi une coque externe 4 comprenant un châssis 5 et un couvercle 6. Le châssis 5 forme une face arrière, une face inférieure et des faces latérales de la coque 4 et de l'enceinte 1. Le couvercle 6 forme une face supérieure et une face avant de la coque 4 et de l'enceinte 1. Le caisson 2 est positionné à l'intérieur du volume défini par la coque 4.

La coque 4 forme donc un boîtier externe et le caisson 2 forme un boîtier interne de l'enceinte 1.

L'enceinte 1 est alimentée par un câble d'alimentation électrique 7 qui est branché à l'enceinte 1 au niveau d'un coin 8 défini par la face inférieure 9 et la face arrière 10 de la coque 4 et donc de l'enceinte 1.

L'enceinte 1 est prévue pour fonctionner de manière nominale, sans endommager le câble 7, soit en étant positionnée de sorte que sa face inférieure 9 repose sur une surface plane horizontale (un meuble par exemple), soit en étant positionnée de sorte que sa face arrière 10 soit positionnée contre une surface plane verticale (un mur par exemple) et à l'endroit.

La face inférieure 9 comprend optionnellement au moins un élément de support destiné à être posé sur une surface plane horizontale. Ici, ces éléments de support sont des pieds 11.

Ainsi, lorsque l'on dit que la face inférieure 9 repose sur une surface plane horizontale, on entend soit que la face inférieure 9 repose directement sur ladite surface, soit que le au moins un élément de support repose sur ladite surface (comme c'est le cas ici avec les pieds 11).

La face arrière peut comporter des moyens de fixation pour la fixer contre la surface plane verticale. Les moyens de fixation sont par exemple du type « boutonnière » et comportent une lumière dans laquelle coulisse une vis fixée à la surface plate verticale.

Lorsque la face arrière 10 de l'enceinte 1 est positionnée contre une surface plane verticale, l'enceinte 1 peut être fixée à ladite surface plane verticale.

Ici, lorsque l'on emploie un terme relatif au positionnement et appliqué à l'enceinte 1 ou au caisson 2 (par exemple avant, arrière, supérieur, inférieur, interne, externe, horizontal, etc.), ce terme doit être interprété en considérant que l'enceinte 1 est positionnée selon l'une de ces deux positions, et donc que l'enceinte 1 et le caisson 2 sont chacun dans une position nominale.

L'enceinte 1 intègre une carte électronique principale 14 qui comprend des composants permettant à l'enceinte 1 de mettre en oeuvre les fonctions pour lesquelles elle est conçue. La carte électronique 14 comprend notamment des composants d'interface avec l'utilisateur (bouton, LED de signalisation) et un module de communication radiofréquence (ici Wi-Fi), qui permet à l'enceinte 1 de communiquer avec un équipement externe (ici avec un boîtier décodeur, ou STB, pour *Set-Top Box).*

La carte électronique 14 est ici positionnée sur une paroi externe de la face avant 16 du caisson 2, parallèlement à celle-ci (et donc entre la face avant 16 du caisson 2 et la face avant du couvercle 6 qui forme la face avant de l'enceinte 1).

La carte électronique principale 14, et la totalité des composants électroniques de l'enceinte 1, sont alimentés via le câble d'alimentation 7.

L'enceinte 1 comprend donc un connecteur d'alimentation, qui est ici un connecteur femelle.

En référence à la figure 3, le connecteur femelle 15, qui est ici un connecteur « standard », comprend un boîtier 16 de forme extérieure parallélépipédique aux bords et aux coins arrondis.

Le connecteur 15 de forme parallélépipédique possède une entrée de forme cylindrique et comprend un premier organe de connexion et un deuxième organe de connexion. Le premier organe de connexion est ici une tige conductrice 18 qui s'étend dans la cavité 17, depuis un fond de la cavité, selon un axe longitudinal de la cavité 17. Le deuxième organe de connexion est une lyre 19 qui s'étend depuis le fond de la cavité 17, selon un axe parallèle à l'axe longitudinal de la cavité 17, en étant positionnée entre la paroi interne de la cavité 17 et la tige conductrice 18. La tige conductrice 18 et la lyre 19 forment les deux éléments électriquement conducteurs entre lesquels, lorsque le câble d'alimentation 7 est connecté, est appliquée une tension d'alimentation externe transportée par le câble d'alimentation 7 et qui permet d'alimenter l'enceinte 1. Un courant d'alimentation externe chemine sur le câble 7 sous ladite tension d'alimentation externe pour alimenter l'enceinte 1.

Le connecteur femelle 15 est positionné au moins partiellement à l'intérieur de la coque 4, ici entièrement.

Le connecteur femelle 15 est positionné dans le coin 8 de la coque 4 où se rejoignent la face inférieure 9 et la face arrière 10. La coque 4 comprend au niveau dudit coin 8 une cavité d'accueil 20 qui s'étend dans chacune desdites faces 9, 10.

En référence à la figure 4, le connecteur femelle 15 peut être connecté à un connecteur complémentaire 22 par translation du connecteur complémentaire 22 par rapport audit connecteur 15 selon un axe de connexion X1 compris dans un plan bissecteur Ps1 de plans P1, P2 dans lesquels s'étendent deux premières faces de l'enceinte, ici la face inférieure 9 et la face arrière 10 de la coque 4 (et donc de l'enceinte 1), qui sont deux faces adjacentes.

Le connecteur complémentaire 22 est ici un connecteur mâle, situé à une extrémité du câble d'alimentation 7.

Comme on l'a vu, les premières faces 9, 10 de la coque 4 sont des faces d'appui de l'enceinte 1 qui peut ainsi fonctionner de manière nominale lorsqu'elle est installée de sorte que soit l'une des premières faces (la face inférieure 9, ou tout au moins ses pieds 11) repose sur une surface plane horizontale, soit l'autre des premières faces (la face arrière 10) est positionnée contre une surface plane verticale. Ici, la face inférieure 9 et la face arrière 10 sont perpendiculaires l'une par rapport à l'autre.

Pour connecter le connecteur mâle 22, situé à l'extrémité libre du câble d'alimentation 7, au connecteur femelle 15, il faut donc amener ce connecteur 22 en le déplaçant en translation selon l'axe de connexion X1 qui appartient au plan Ps1, qui est orienté à 45° par rapport à un plan horizontal P1 et par rapport à un plan vertical P2. Il y a donc ici un angle α = 45° entre l'axe de connexion X1 et chacune des deux faces 9, 10.

On note que l'axe de connexion X1 est aussi l'axe de la cavité 17 et de la tige conductrice 18 du connecteur femelle 15.

Vu de l'extérieur, le caisson 2 comprend un renfoncement 24 situé au niveau d'une partie centrale du coin entre la face inférieure 25 et la face arrière 26 du caisson 2, qui s'étend vers l'intérieur du caisson 2.

Le renfoncement 24 comporte une première cavité 27 comprenant des premières faces latérales 28 de forme triangulaire et un premier fond 29, qui est défini par une première surface inclinée reliant la face inférieure 25 à la face arrière 26 du caisson 2. Une deuxième cavité 30 s'étend dans le premier fond 29 de la première cavité 27, vers l'intérieur du caisson 2. Cette deuxième cavité 30 comprend des deuxièmes faces latérales 31 de forme trapézoïdale, un deuxième fond 32, et une surface inclinée 33 reliant le deuxième fond 32 à la face arrière 26 du caisson 2.

Le boîtier 16 du connecteur femelle 15 est positionné au niveau du deuxième fond 32 et sa surface supérieure affleure le premier fond 29.

Lorsque l'enceinte 1 est assemblée, les parois internes de la coque 4 sont très proches des parois externes du caisson 2.

La cavité d'accueil 20 de la coque 4 est située sur le châssis 5 et est définie par un renfoncement 35 vers l'intérieur de la coque 4 qui présente une forme similaire à celle du renfoncement 24. La cavité d'accueil 20 est semblable à la première cavité 27 - si ce n'est que dans le cas de la coque 4, le fond de la cavité ne laisse pas apparent le boîtier du connecteur femelle 15, mais comprend un trou circulaire 36 au travers duquel le doigt du connecteur mâle 22 (qui sera décrit plus bas) peut être inséré pour venir se connecter au connecteur femelle 15.

On note que le renfoncement 24 du caisson 2 définit un volume libre 38 au-dessus du connecteur femelle 15, qui s'étend dans la prolongation du connecteur femelle 15 entre le connecteur femelle 15 et la surface inclinée 33.

Ce volume libre 38 définit dans la cavité d'accueil 20 de la coque 4 un renfoncement de préhension 39 qui, lorsque le connecteur mâle 22 est connecté, s'étend entre le connecteur mâle 22 et la face arrière 10 de la coque 4. Le renfoncement de préhension 39 facilite le passage d'un doigt de l'utilisateur au niveau d'une partie supérieure de la cavité d'accueil 20 pour saisir le connecteur mâle 22.

En référence aux figures 5 à 7, le connecteur femelle 15 est monté sur le circuit imprimé 40 d'une carte électronique d'alimentation 41, et s'étend perpendiculairement à celui-ci.

Cette carte électronique 41 comprend des composants d'alimentation qui produisent, à partir de la tension d'alimentation externe et du courant électrique externe, une ou des tensions d'alimentation internes et un ou des courants d'alimentation internes qui alimentent les différents composants électroniques de l'enceinte 1.

Parmi ces composants d'alimentation, on trouve notamment un condensateur 42 relativement volumineux et lourd.

Le circuit imprimé 40 de la carte électronique 41 est fixé à la paroi interne du caisson 2 (c'est-à-dire du côté de l'intérieur du caisson 2) au niveau du renfoncement 24 du caisson.

Deux plots taraudés 43 s'étendent depuis la paroi interne du caisson 2 au niveau des parois internes des deuxièmes faces latérales 28 de la première cavité 27 du renfoncement 24, perpendiculairement à la paroi interne du premier fond 29 de la première cavité 27.

La paroi interne de la face arrière 26 du caisson 2 comprend de plus une nervure 44 qui s'étend à proximité du renfoncement 24. Enfin, un plot de détrompage 45 est formé sur la paroi interne au niveau du renfoncement 24.

Le circuit imprimé 40 est fixé à la paroi interne du caisson 2 par des vis 46, qui s'étendent dans les plots taraudés 43.

Un joint d'étanchéité 47 préalablement collé sur la face inférieure du circuit imprimé 40, en entourant une surface d'implantation du connecteur femelle 15, vient assurer l'étanchéité entre l'intérieur et l'extérieur du caisson 2 au niveau du connecteur femelle 15. Une bande de mousse 48 est collée sur la face inférieure du circuit imprimé 40. La nervure 44 va appuyer sur la bande de mousse 48 et donc sur le circuit imprimé 40 dans une même direction mais dans un sens opposé au serrage des vis 46, ce qui met en contrainte la carte électronique 41 et permet d'empêcher tout phénomène de balourd lié au condensateur 42 soudé sur la carte électronique 41.

Le plot de détrompage 45, positionné en vis-à-vis d'une découpe 49 pratiquée dans le circuit imprimé 40, empêche de se tromper sur l'orientation de la carte électronique 41 au moment de l'assemblage, et il est donc impossible de fixer la carte électronique 41 dans une mauvaise position. Cela permet à l'opérateur qui va monter la carte électronique 41 dans le caisson 2 de gagner en rapidité et en efficacité.

On voit sur la figure 4 que le circuit imprimé 40 de la carte électronique 41 s'étend dans un plan P3 perpendiculaire à l'axe de connexion X. Cette disposition particulière du connecteur femelle 15 a pour avantage de limiter la perte du volume acoustique dans les chambres des haut-parleurs 3 disposés à l'intérieur de l'enceinte 1.

Suite à l'assemblage des composants du caisson 2, le caisson 2 est assemblé à l'aide de vis 37 dans la coque 4 (visibles sur la figure 1) qui sert d'habillage arrière. Ainsi, toutes les fonctions techniques sont invisibles pour l'utilisateur et cela permet d'avoir un appareil avec un visuel épuré et sobre. Le trou 36 permet le passage du doigt du connecteur 22 pour que l'utilisateur branche facilement le connecteur 22 dans le connecteur femelle 15.

On s'intéresse maintenant plus précisément, en référence aux figures 8 à 11, au connecteur mâle 22.

Le connecteur mâle 22 comporte un corps 50 qui comprend deux faces latérales 51, une face avant 52, une face inférieure 53 et une face arrière 54.

Les deux faces latérales 51 ont chacune une forme triangulaire (triangle rectangle) aux coins coupés.

La face arrière 54 (mieux visible sur la figure 2) présente une partie inférieure de forme rectangulaire et une partie supérieure en forme de demi-disque.

De manière avantageuse, le corps 50 du connecteur mâle 22 est obtenu par surmoulage, de manière à fournir un connecteur mâle monolithique, ce qui permet d'éviter de générer des bruits parasites ou des vibrations constatées avec les adaptateurs de l'art antérieur, lorsque l'enceinte 1 est en fonctionnement.

Le connecteur mâle 22 comprend un organe de connexion, qui est ici un doigt creux 55. Le doigt 55 a une surface interne conductrice et une surface externe conductrice, qui forment deux éléments électriquement conducteurs qui sont en contact avec les deux éléments électriquement conducteurs du connecteur femelle 15 (la tige 18 et la lyre 19) pour transmettre la tension d'alimentation externe et le courant d'alimentation externe.

Le doigt 55 s'étend depuis la face avant 52 du corps 50 du connecteur mâle 22, perpendiculairement à celle-ci.

Les fils conducteurs du câble électrique 7, et la surface interne conductrice et la surface externe conductrice du doigt 55, sont connectés les uns aux autres à l'intérieur du corps 50 du connecteur mâle 22.

Un manchon flexible 57 de forme tronconique s'étend depuis la face inférieure 53 du connecteur mâle 22. Ce manchon flexible 57 permet de manipuler l'extrémité du câble 7 au niveau du connecteur 22 sans endommager les fils conducteurs ni rompre la connexion avec les surfaces interne et externe conductrices.

On voit que le doigt 55 s'étend selon un axe longitudinal X2 qui lui-même s'étend dans un deuxième plan bissecteur Ps2 de plans P4, P5 dans lesquels s'étendent la face arrière 54 et la face inférieure 53 du connecteur 22.

L'axe de connexion X1 est confondu avec l'axe longitudinal X2, et est donc compris dans le deuxième plan bissecteur Ps2.

Il y a donc ici un angle α = 45° entre le doigt 55, et donc l'axe X2, et chacune des deux faces 53, 54.

Pour connecter le câble d'alimentation 7 à l'enceinte 1, et donc le connecter mâle 22 au connecteur femelle 15, on amène donc le connecteur mâle 22 dans la cavité d'accueil 20 de la coque 4, qui s'étend donc comme on l'a vu dans la face inférieure 9 et dans la face arrière 10 de la coque 4 et donc de l'enceinte 1.

Le connecteur mâle 22 est conformé à 45°. La face inférieure 53 et la face arrière 54 du connecteur mâle 22 sont perpendiculaires et s'étendent symétriquement par rapport à l'axe longitudinal X2 du doigt 55 et donc à l'axe de connexion X1, de sorte que chacune des deux faces 53, 54 forme un angle α = 45° avec cet axe. On notera que cet axe constitue un axe de symétrie de l'ensemble formé par le corps 50 et par l'extrémité mâle (doigt 55) du connecteur 22. Par ailleurs, le câble d'alimentation 7 s'étend depuis la face inférieure 53 du corps 50 du connecteur mâle 22.

De même, les deux premières faces (face inférieure 9 et face arrière 10) de la coque 4 et donc de l'enceinte 1 sont perpendiculaires et s'étendent symétriquement par rapport à l'axe de connexion X1.

Le corps 50 du connecteur mâle 22 comprend donc deux deuxièmes faces (la face inférieure 53 et la face arrière 54 du connecteur mâle 22) orientées de sorte que, lorsque le connecteur mâle 22 est connecté au connecteur femelle 15, chaque deuxième face 53, 54 s'étend parallèlement à l'une des deux premières faces 9, 10 de la coque 4 de l'enceinte 1.

Sur les figures 8 et 10, la face arrière 54 du connecteur mâle 22 s'étend parallèlement à la face inférieure 9 de la coque 4 de l'enceinte 1, et la face inférieure 53 du connecteur mâle 22 s'étend parallèlement à la face arrière 10 de la coque 4 de l'enceinte 1.

Sur les figures 9 et 11, la face arrière 54 du connecteur mâle 22 s'étend parallèlement à la face arrière 10 de la coque 4 de l'enceinte 1, et la face inférieure 53 du connecteur mâle 22 s'étend parallèlement à la face inférieure 9 de la coque 4 de l'enceinte 1.

La double symétrie, des premières faces 9, 10 de la coque 4 par rapport au plan bissecteur Ps1 dans lequel s'étend la direction de connexion X1, d'une part, et des deuxièmes faces 51, 53 du connecteur 22 par rapport au plan bissecteur Ps2, d'autre part, ainsi que la forme de la cavité d'accueil 20, permet d'introduire le connecteur mâle 22 dans le connecteur femelle 15 selon deux configurations de connexion correspondant à deux orientations distinctes.

On voit donc que la cavité d'accueil 20, qui s'étend dans la face inférieure 9 et dans la face arrière 10 de la coque externe 4, définit deux positions de connexion, pour le connecteur mâle 22, qui sont symétriques l'une par rapport à l'autre par rapport au plan bissecteur Ps1 : une première position de connexion, dans laquelle, lorsque le connecteur mâle 22 est connecté au connecteur femelle 15, le câble 7 s'étend parallèlement à la face inférieure 9 de la coque 4 à proximité du connecteur mâle 22 (figures 8 et 10) et une deuxième position de connexion, dans laquelle, lorsque le connecteur mâle 22 est connecté au connecteur femelle 15, le câble 7 s'étend parallèlement à la face arrière 10 de la coque 4 à proximité du connecteur mâle 22.

Ceci permet de positionner l'enceinte 1 soit en la posant sur la surface plane horizontale d'un meuble 60 (figure 10), soit en la positionnant contre la surface plane verticale d'un mur (figure 11) et ce, sans risque d'endommager le câble d'alimentation 7. En effet, comme on le voit sur ces figures, quelle que soit la position considérée de l'enceinte 1, le câble d'alimentation 7 reste aligné suivant le plan du support (horizontal pour le meuble 60 ou vertical pour le mur 61) évitant ainsi des flexions ou torsions du câble 7.

Comme illustré sur ces figures, le connecteur mâle 22 et la coque 4 sont conformés de sorte que lorsque le connecteur mâle 22 est connecté au connecteur femelle 15, chaque deuxième face (face arrière 54 ou face inférieure 53) du connecteur mâle 22 affleure l'une des premières faces (face inférieure 9 ou face arrière 10 de la coque 4 de l'enceinte 1).

Les deuxièmes faces 53, 54 du connecteur mâle 22 sont même de préférence positionnées légèrement à l'intérieur de la coque 4 lorsque le connecteur mâle 22 est connecté au connecteur femelle 15.

Cette configuration a pour avantage de réduire le risque de débranchement accidentel de l'enceinte 1, quelle que soit la position de l'enceinte 1. En effet, le connecteur mâle 22 ne peut pas être débranché si l'enceinte 1 est positionnée sur une surface plane horizontale (le meuble 60 par exemple : voir figure 10) ou contre une surface plane verticale (le mur 61 par exemple : voir figure 11), car le connecteur mâle 22 est stoppé dans sa course dès lors qu'une face du corps 50 rentre en contact avec le meuble 60 ou le mur 61, empêchant ainsi la déconnexion de l'enceinte 1, si bien que l'enceinte 1 est assurée d'être toujours alimentée.

En pratique, il peut exister une légère différence de niveau entre les parois externes des deuxièmes faces 53, 54 du connecteur mâle 22 et les parois externes des premières faces 9, 10 de la coque 4. Cependant, comme on le voit sur la figure 10, l'épaisseur du connecteur mâle 22 est définie de sorte que la distance d entre la surface du support horizontal 60 et le connecteur mâle 22 est toujours inférieure à la longueur 1 de la lyre 19 (et à celle de la tige 18) du connecteur femelle 15. Ainsi, l'enceinte 1 est toujours alimentée lorsque le connecteur mâle 22 se trouve dans l'une des positions de connexion.

On voit donc qu'en combinant un connecteur femelle 15 orienté à 45° dans l'enceinte 1 et un connecteur mâle 22 conformé à 45°, l'enceinte 1 peut être alimentée dans deux positions distinctes, sans risquer d'abîmer le câble d'alimentation 7 et avec un volume acoustique maximisé. En effet, il n'est pas nécessaire de guider le câble électrique 7, par exemple au moyen de rainures conformées dans la coque, ce qui aurait pour inconvénient de réduire le volume acoustique de l'enceinte.

Bien entendu, l'invention n'est pas limitée au mode de réalisation décrit mais englobe toute variante entrant dans le champ de l'invention tel que défini par les revendications.

L'angle entre les deux premières faces du boîtier externe de l'enceinte (et donc entre les deux deuxièmes faces du connecteur complémentaire) n'est pas nécessairement un angle de 90°. Il pourrait s'agir d'un angle différent, par exemple de 120°.

Le connecteur de l'équipement pourrait être un connecteur mâle et celui du câble un connecteur femelle.

Les organes de connexion peuvent être différents de ceux cités ici.

Les connecteurs ne sont pas nécessairement des connecteurs d'alimentation électrique : il peut s'agir de connecteurs via lesquels cheminent des signaux électriques de nature quelconque (analogiques ou numériques, des signaux audio par exemple). Il ne s'agit pas nécessairement de connecteurs électriques, il pourrait s'agir de connecteurs optiques par exemple.

L'invention peut être mise en oeuvre dans tout type d'équipement comprenant un connecteur (pas nécessairement une enceinte).

On note de plus que les premières faces de l'équipement ne sont pas forcément planes. Elles peuvent par exemple être arrondies, sur au moins une partie de leur surface. Dans ce cas, les premiers plans dans lesquels s'étendent les premières faces définissent les directions vers lesquelles ces premières faces s'étendent, et ne coïncident donc pas avec les parois externes des premières faces.

## Revendications

1. Equipement (1) comportant un boîtier externe (4) comprenant deux premières faces adjacentes (9, 10), et un connecteur (15) positionné au moins partiellement à l'intérieur du boîtier externe, le connecteur étant agencé pour être connecté à un connecteur complémentaire (22) par translation du connecteur complémentaire par rapport au connecteur (15) selon un axe de connexion (X1) compris dans un premier plan bissecteur (Ps1) de premiers plans (P1, P2) dans lesquels s'étendent les deux premières faces, les premières faces (9, 10) du boîtier externe (4) étant des faces d'appui de l'équipement (1) qui est ainsi agencé pour fonctionner de manière nominale lorsqu'il est installé de sorte que soit l'une des premières faces repose sur une surface plane horizontale, soit l'autre des premières faces est positionnée contre une surface plane verticale.

2. Equipement selon la revendication 1, le connecteur (15) étant positionné dans un coin (8) du boîtier externe (4) où se rejoignent les deux premières faces, le boîtier externe comprenant au niveau dudit coin une cavité d'accueil (20) qui s'étend dans chacune desdites premières faces pour définir deux positions de connexion, pour le connecteur complémentaire, qui sont symétriques l'une par rapport à l'autre par rapport au premier plan bissecteur (Ps1).

3. Equipement selon l'une des revendications précédentes, dans lequel les deux premières faces (9, 10) sont perpendiculaires l'une par rapport à l'autre.

4. Equipement selon l'une des revendications précédentes, comprenant de plus une carte électronique (41) comprenant un circuit imprimé (40) sur lequel est monté le connecteur (15), le circuit imprimé s'étendant dans un plan (P3) perpendiculaire à l'axe de connexion.

5. Equipement selon l'une des revendications précédentes, le connecteur (15) étant un connecteur d'alimentation électrique de l'équipement.

6. Equipement selon l'une des revendications précédentes, comportant de plus un boîtier interne (2), positionné à l'intérieur du boîtier externe (4), le connecteur (15) étant fixé au boîtier interne (2).

7. Equipement selon l'une des revendications précédentes, l'équipement étant une enceinte acoustique.

8. Equipement selon les revendications 6 et 7, dans lequel le boîtier interne (2) est un caisson acoustique de l'enceinte acoustique et le boîtier externe (4) est une coque de l'enceinte acoustique.

9. Système comprenant un équipement (1) selon l'une des revendications 1 à 8, et un connecteur complémentaire agencé pour être connecté au connecteur (15) de l'équipement (1).

10. Système selon la revendication 9, le connecteur complémentaire comportant un corps (50) comprenant deux deuxièmes faces (53, 54), l'axe de connexion étant compris dans un deuxième plan bissecteur (Ps2) de deuxièmes plans (P4, P5) dans lesquels s'étendent les deux deuxièmes faces (53, 54).

11. Système selon l'une des revendications 9 ou 10, l'équipement étant conforme à la revendication 5, le connecteur complémentaire étant agencé pour être monté à une extrémité libre d'un câble d'alimentation électrique (7).

12. Système selon l'une des revendications 9 à 11, dans lequel, lorsque le connecteur complémentaire (22) est connecté au connecteur (15), chaque deuxième face s'étend parallèlement à l'une des deux premières faces du boîtier externe de l'équipement.

13. Système selon l'une des revendications 9 à 12, l'équipement étant conforme à la revendication 2, le connecteur complémentaire étant agencé pour être monté à une extrémité d'un câble (7) qui s'étend depuis l'une des deux deuxièmes faces du corps (50) de sorte que, lorsque le connecteur complémentaire (22) est connecté au connecteur (15) et se trouve dans l'une des positions de connexion, le câble s'étend parallèlement à l'une des premières faces (9, 10) à proximité du connecteur complémentaire et, lorsque le connecteur complémentaire (22) est connecté au connecteur et se trouve dans l'autre des positions de connexion, le câble s'étend parallèlement à l'autre des premières faces à proximité du connecteur complémentaire.

14. Système selon l'une des revendications 9 à 13, le système étant agencé de sorte que, lorsque le connecteur complémentaire (22) est connecté au connecteur (15), chaque deuxième face du corps (50) du connecteur complémentaire est positionnée de manière à affleurer sensiblement l'une des premières faces du boîtier externe de l'équipement.
